# EUROPÄISCHE PATENTSCHRIFT

(11) **EP 1 179 377 B1**
(45) Veröffentlichungstag und Bekanntmachung des Hinweises auf die Patenterteilung: **28.07.2004**
(21) Anmeldenummer: 01111388.3
(22) Anmeldetag: 10.05.2001
(51) Int. Cl.: B22D 41/52, B22D 41/56

(54) **Ausziehvorrichtung für Pfannenspülsteine**
Withdrawal device for a ladle ceramic plug
Appareil d'extraction pour briques ceramique de poches de coulée

(30) Priorität: 11.08.2000 AT 5832000 U
(43) Veröffentlichungstag der Anmeldung: 13.02.2002
(73) Patentinhaber: Veitsch-Radex GmbH & Co, 1100 Wien (AT)
(72) Erfinder: Kneis, Leopold, 2840 Grimmenstein (AT); Heiligenbrunner, Michael, 1170 Wien (AT)
(74) Vertreter: Becker, Thomas, Dr., Dipl.-Ing.

(56) Entgegenhaltungen:
- EP-B- 0 271 474
- FR-A- 2 314 086

## Beschreibung

Die Erfindung betrifft eine Ausziehvorrichtung für ein feuerfestes Formteil, welches in einer Wand oder in einem Boden eines metallurgischen Gefäßes eingebaut ist, beispielsweise eine Ausgußhülse wie eine Schieber-Innenhülse.

Wie die meisten Auskleidungsteile metallurgischer Gefäße, so verschleißt auch eine Schieber-Innenhülse während des Betriebs. Die im wesentlichen zylindrische Ausflußöffnung für die Metallschmelze wird durch Erosion größer und die Hülse muß von Zeit zu Zeit ausgewechselt werden.

Bisher erfolgt der Ausbau manuell mit einem Preßlufthammer von der Kaltseite des metallurgischen Gefäßes, beispielsweise einer Pfanne. Wegen der starken Wärmestrahlung und des großen Gewichtes einer solchen Hülse sind die Ausbrucharbeiten besonders schwierig. Außerdem besteht die Gefahr, daß die Innenkontur des Lochsteins, in den die Hülse üblicherweise eingemörtelt ist, bei den Arbeiten beschädigt wird. Dadurch wird bei mehrfacher Erneuerung die Dicke der Mörtelfuge verändert und das Durchbruchrisiko erhöht.

Die europäische Patentschrift 0 271 474 B1 offenbart eine Vorrichtung zum Ausbau von in die Abstichöffnung metallurgischer Gefäße eingesetzten Lochsteinen. Die Vorrichtung weist eine sich in den Lochstein erstreckende Auszieheinrichtung auf, die mittels eines hydraulischen Zylinders längsverstellbar ist. An ihrem, zum inneren des metallurgischen Gefäßes führenden Ende sind an der Vorrichtung zwei Klemmklauen befestigt, die mit dem Lochstein in Eingriff gebracht werden können.

Der Erfindung liegt die Aufgabe zugrunde, eine Ausziehvorrichtung der genannten Art anzubieten, mit der die körperliche Belastung für das Personal beim Austausch eines solchen feuerfesten Formteils reduziert wird, die einfach zu bedienen ist und die üblichen Sicherheitsanforderungen genügt.

Grundgedanke der Erfindung ist es, das zu ersetzende feuerfeste Formteil aus seiner Montageposition unter Anwendung von Zugkraft auszubrechen. Dabei geht die Erfindung von der Überlegung aus, eine durchgehende Öffnung des Formteils zu nutzen, um ein Werkzeug hindurch zu führen und dieses anschließend radial aufzuspannen, so daß es das zu entfernende Formteil übergreift, das anschließend unter Anwendung von Zug herausgezogen werden kann.

Danach betrifft die Erfindung in ihrer allgemeinsten Ausführungsform eine Ausziehvorrichtung für ein feuerfestes Formteil, welches in einer Wand oder in einem Boden eines metallurgischen Gefäßes eingebaut ist, mit den Merkmalen gemäß Anspruch 1.

Das genannte Rohr erfüllt danach zwei Funktionen: Es dient einerseits als Aufnahme der Klauen sowie der zugehörigen Einrichtung zur Verschwenkung der Klauen und andererseits als Zugorgan.

Die Klauen und ihre Anordnung am bzw. im Rohr sind von besonderer Bedeutung.

Die Klauen sollen in einer ersten Stellung im wesentlichen in Axialrichtung des Rohres verlaufen. Dies bedeutet gleichzeitig, daß die Klauen das Rohr radial nicht oder zumindest nicht wesentlich in dieser Stellung überragen sollten. Dies ist deshalb wichtig, damit das Rohr, einschließlich der zugehörigen Klauen, durch die Öffnung des auszuziehenden Formteils hindurch geführt werden kann.

Über die im Rohr angeordnete Verschiebeeinrichtung lassen sich anschließend die Klauen verschwenken, und zwar radial in Bezug auf die Axialrichtung des Rohres. Auf diese Weise werden die Klauen in eine Position verschwenkt, bei der sie das auszuziehende Formteil stirnseitig überragen, wie dies in der nachfolgenden Figurenbeschreibung noch näher erläutert wird. Dabei ist auch zu gewährleisten, daß die Klauen nicht nur in diese radiale Schwenkposition geführt werden, sondern in dieser Position auch fixiert werden, damit sie anschließend, wenn auf das Rohr Zug ausgeübt wird, nicht unbeabsichtigt wieder in die erste Stellung zurückschwenken.

Die Zugeinrichtung kann eine stativartige Einrichtung sein, beispielsweise ein sogenanntes Dreibein, welches gegen das metallurgische Gefäß, insbesondere dessen metallische Außenwand, gesetzt werden kann und sich dort abstützt. Die eigentliche Zugkraft kann dann pneumatisch, hydraulisch oder mechanisch auf das Rohr übertragen werden.

Eine Ausführungsform für die Einrichtung zur Verschwenkung der Klauen sieht vor, daß die Einrichtung zwei entgegengesetzt geneigte Flächen aufweist. Bei entsprechender Ausbildung der korrespondierenden Flächenabschnitte der korrespondierenden Klauen läßt sich eine "scherenartige" Geometrie ausbilden, bei der die Klauen, wenn sie entlang der genannten Schrägflächen gleiten, radial und entgegengesetzt verschwenkt werden.

Die Einrichtung selbst kann auf unterschiedliche Weise aktiviert (bewegt) werden, beispielsweise pneumatisch oder manuell mechanisch.

Zu diesem Zweck kann beispielsweise eine Art Kolben im Rohr angeordnet werden, der die genannte Einrichtung trägt und mit einem Hebel ausgebildet ist, der das Rohr entlang einer axialen Öffnung durchgreift. Zur Arretierung kann die axiale Öffnung an einem Ende einen radialen Abschnitt aufweisen, ähnlich wie dies bei einem Bajonettverschluß bekannt ist. Der Hebel kann dann entlang der genannten Führungsöffnung bewegt und arretiert werden.

Das Gelenk zur Aufnahme der Klauen kann aus einer im Rohr gelagerten Welle bestehen. Insbesondere bei einem Rohr mit ringförmigem Querschnitt kann die Welle radial verlaufen und an gegenüberliegenden Abschnitten der Rohrwand geführt sein.

Die Klauen können dabei nebeneinander auf der Welle geführt werden.

Wie vorstehend erläutert, sollen die Klauen entgegengesetzt verschwenkt werden, so daß sich eine spiegelbildliche Anordnung der Klauen anbietet.

Dabei können die Klauen beispielsweise eine L-Form aufweisen. Eine günstige Kraftverteilung ergibt sich, wenn die Klauen entlang ihres längeren Schenkels verschwenkbar gelagert sind. Mit anderen Worten: Der kürzere Schenkel verläuft in diesem Fall am freien Ende der Klauen. An diesem Ende sind die Klauen entsprechend entgegengesetzt abgewinkelt ausgebildet.

Das abgewinkelte freie Ende jeder Klaue ist so gestaltet, daß es in einer gegenüber dem Rohr verschwenkten Stellung der Klaue eine im wesentlichen senkrecht zum Rohr verlaufende untere Stirnfläche aufweist.

Dies ermöglicht es, eine Keilwirkung zu vermeiden und die Zugkraft anschließend im wesentlichen axial aufzubringen.

Die Vorrichtung insgesamt ist einfach aufgebaut und einfach zu bedienen. Sie erfordert nur eine geringe physische Belastung für das Personal. Mit der Vorrichtung kann ein zugehöriges Formteil wesentlich schneller als bisher entfernt werden. Das Formteil kann auch ohne Beschädigung benachbarter Auskleidungsteile herausgezogen werden. Dadurch wird die Sicherheit der feuerfesten Auskleidung insgesamt erhöht. Die Vorrichtung kann für unterschiedlichste Formteile und an unterschiedlichsten metallurgischen Gefäßen eingesetzt werden, zum Beispiel bei einer Pfanne, einem Tundish oder einem Konverter.

Weitere Merkmale der Erfindung ergeben sich aus den Merkmalen der Unteransprüche sowie der sonstigen Anmeldungsunterlagen.

Die Erfindung wird nachstehend anhand eines Ausführungs-beispiels näher erläutert.

Dabei zeigen - jeweils in schematisierter Darstellung -
- Figur 1:: Eine erfindungsgemäße Ausziehvorrichtung im Montagezustand an einer Hülse einer Gießpfanne,
- Figur 2:: eine vergrößerte Darstellung der Ausziehvorrichtung im Hülsenbereich in einer ersten Stellung,
- Figur 3:: eine vergrößerte Darstellung der Ausziehvorrichtung im Hülsenbereich in einer zweiten Stellung.

Figur 1 zeigt schematisch einen Boden 50 eines metallurgischen Gefäßes mit einem Lochstein 52 und einer darin eingemörtelten zylinderförmigen Hülse 54, deren Verschleißzustand durch eine verstärkte Umfangslinie schematisch dargestellt ist.

Der Boden 50 wird außenseitig von einem Metallmantel 56 begrenzt, der im Bereich der Hülse 54 eine Öffnung 58 aufweist.

Gegen den Metallmantel 56 stützt sich eine Zugeinrichtung 10 ab, die hier stativartig mit drei Beinen ausgebildet ist, von denen die Beine 10.1 und 10.2 in der Figur erkennbar sind.

Die Beine 10.1 und 10.2 münden in einer gemeinsamen Platte 12, durch die eine Stange 14 mit Außengewinde greift, die unterhalb der Platte 12 durch einen Zylinder 16 mit korrespondierendem Innengewinde geführt wird und den Zylinder 16 nach unten überragt und an ihrem freien Ende mit einem Griff 18 ausgebildet ist.

Die Stange 14 ist an ihrem gegenüberliegenden Ende über eine Kupplung 20 mit einem Rohr 22 verbunden, welches zur Demontage der Hülse 54 durch deren Mittenöffnung 54m hindurch geführt wird.

Die nähere Beschreibung des Rohres 22 und seiner zugehörigen Bauteile wird anhand der Figuren 2, 3 erläutert.

Während ein erstes Ende 22u über die Kupplung 20 mit der Stange 14 verbunden ist, ist ein gegenüberliegendes zweites Ende 22o mit seitlichen Schlitzen ausgebildet, so daß zwei gegenüberliegende laschenartige Abschnitte 221 ausgebildet werden. Zwischen den laschenartigen Abschnitten 221 verläuft eine Welle 24, auf der zwei Klauen 26, 28 drehbar geführt sind.

Wie sich aus einer Zusammenschau der Figuren 2, 3 ergibt, sind die Klauen 26, 28 L-artig gestaltet. Danach umfaßt die Klaue 26 einen längeren Schenkel 261, der auf der Welle 24 gelagert ist und einen kürzeren, nach außen abgewinkelten Schenkel 26k. Der längere Schenkel 261 ist an seinem unterhalb der Welle 24 verlaufenden Ende mit einem gekrümmten Flächenabschnitt 26f ausgebildet. Die Klaue 28 ist analog der Klaue 26 mit Schenkeln 281, 28k und gekrümmtem Abschnitt 28f gestaltet, jedoch spiegelverkehrt und neben der Klaue 26 auf der Welle 24 angeordnet.

Im Rohr 22 befindet sich eine Einrichtung 38, die über einen Kolben 30 in Axialrichtung des Rohres 22 verschiebbar ist. Die Einrichtung 38 umfaßt an ihrem den Klauen 26, 28 zugewandten Ende zwei entgegengesetzt verlaufende, nebeneinander angeordnete Schrägflächen 38s1, 38s2.

Der Kolben 30 ist über einen Hebel 32 im Rohr 22 verstellbar, wobei der Hebel 32 das Rohr 22 durchragt, wozu das Rohr 22 mit einer Ausnehmung 22a ausgebildet ist, die aus einem in Axialrichtung verlaufenden Abschnitt und einem senkrecht dazu verlaufenden (in Umfangsrichtung des Rohres 22 verlaufenden) Abschnitt besteht.

Um die Einrichtung 38 von der Position in Figur 2 in die Position nach Figur 3 zu überführen, wird der Hebel 32 angehoben und anschließend in Umfangsrichtung in seine Arretierstellung verschwenkt.

Parallel dazu laufen die gekrümmten Flächenabschnitte 26f beziehungsweise 28f der Klauen 26, 28 auf die korrespondierenden Schrägflächen 38s1, 38s2 der Einrichtung 38 auf, wodurch die Klauen 26, 28 radial nach außen verschwenkt werden. Figur 3 zeigt die fixierte Endposition der Klauen 26, 28.

Die Gestaltung der Klauen 26, 28 ist im Ausführungsbeispiel so, daß eine jeweils untere Stirnfläche 26ks, 28ks der kurzen Schenkel 26k, 28k in der radial verschwenkten Position (Figur 3) im wesentlichen horizontal verläuft. Dies ermöglicht es, beim anschließenden Zug auf das Rohr 22, eine mehr oder weniger exakt axiale Kraft auf die zu entfernende Hülse 54 zu übertragen.

Um diese Zugkraft aufzubringen, wird die Stange 14 mit Hilfe des Griffes 18 so gedreht, daß sie sich vom metallurgischen (Schmelz)Gefäß weg bewegt, also aus dem Zylinder 16 nach unten heraus bewegt wird.

Über die Position der Stange 14 kann die Position des Rohres 22 und damit der Klauen 26, 28 relativ zur Hülse 54 vor Montagebeginn eingestellt werden. Dies wird in der Regel so erfolgen (Figur 2), daß die kürzeren Schenkel 26k, 28k der Klauen 26, 28 eine obere Stirnfläche 54o der zu entsorgenden Hülse 54 zumindest ein Stück weit überragen, um nach radialer Verschwenkung eine sichere Auflage der Klauen 26, 28 auf der oberen Stirnfläche 54o der Hülse 54 zu ermöglichen.

Bei entsprechender Zugkraft wird die Hülse 54 auf die beschriebene Art und Weise aus dem Lochstein 52 herausgezogen. Dabei wird die zwischen Hülse 54 und Lochstein 52 üblicherweise vorhandene Mörtelfuge aufgebrochen.

## Patentansprüche

1. Ausziehvorrichtung für ein feuerfestes Formteil (54), welches in einer Wand oder in einem Boden (50) eines metallurgischen Gefäßes eingebaut ist, mit folgenden Merkmalen:
1.1 Einem Rohr (22) das
1.1.1 an einem ersten Ende (22u) an eine Zugeinrichtung (10) angeschlossen ist, und
1.1.2 an einem zweiten Ende (220) ein Gelenk (24) aufweist, auf dem
1.2 zwei Klauen (26), (28) in entgegengesetzter Richtung verschwenkbar sind, sowie
1.3 einer im Rohr (22) axial bewegbar angeordneten Einrichtung (38) zur Verschwenkung der Klauen (26), (28) von einer im wesentlichen in Axialrichtung des Rohres (22) verlaufenden Stellung um einen Winkel > 0° und ≤ 90° und Fixierung der Klauen (26), (28) in dieser Stellung, wobei
1.4 die Klauen (26), (28) an ihrem jeweils freien Ende entgegengesetzt abgewinkelt ausgebildet und das abgewinkelte freie Ende jeder Klaue (26), (28) so gestaltet ist, daß es in einer gegenüber dem Rohr (22) verschwenkten Stellung der Klauen (26), (28) eine im wesentlichen senkrecht zum Rohr (22) verlaufende untere Stirnfläche (26ks), (28ks) aufweist, um nach radialer Verschwenkung eine sichere Auflage der Klauen (26), (28) auf der oberen Stirnfläche (54o) eines feuerfesten Formteils (54) zu ermöglichen.

2. Ausziehvorrichtung nach Anspruch 1, bei der die Zugeinrichtung (10) ein gegen das metallurgische Gefäß abstützbares Stativ umfaßt.

3. Ausziehvorrichtung nach Anspruch 1, bei der das Gelenk (24) eine im Rohr (22) gelagerte Welle umfaßt, auf der die Klauen (26), (28) drehbar angeordnet sind.

4. Ausziehvorrichtung nach Anspruch 1, bei der die Klauen (26), (28) nebeneinander angeordnet sind.

5. Ausziehvorrichtung nach Anspruch 1, bei der die Klauen (26), (28) spiegelbildlich angeordnet sind.

6. Ausziehvorrichtung nach Anspruch 1, bei der die Klauen (26), (28) L-förmig gestaltet sind.

7. Ausziehvorrichtung nach Anspruch 6, bei der die Klauen (26), (28) entlang ihres längeren Schenkels (261), (281) verschwenkbar gelagert sind.

8. Ausziehvorrichtung nach Anspruch 1, bei der die Einrichtung (38) zur Verschwenkung der Klauen (26), (28) zwei entgegensetzt geneigte Flächen (38s1), (38s2) aufweist.

9. Ausziehvorrichtung nach Anspruch 1, bei der die Einrichtung (38) pneumatisch oder hydraulisch im Rohr (22) bewegbar ist.

10. Ausziehvorrichtung nach Anspruch 1, bei der die Einrichtung (38) manuell mechanisch im Rohr (22) bewegbar ist.

11. Ausziehvorrichtung nach Anspruch 1, bei der die Einrichtung (38) in ihren jeweiligen Endstellungen arretierbar ist.

12. Ausziehvorrichtung nach Anspruch 10, bei der die Einrichtung (38) über einen im Rohr (22) verlaufenden Kolben (30) bewegbar ist, der über einen Hebel (32) in Axialrichtung des Rohres (22) verschiebbar und nach Verschwenkung in Umfangsrichtung des Rohres (22) verriegelbar ist.

## Claims

1. Extraction apparatus for a refractory structural part (54), which is installed in a wall or in a base (50) of a metallurgical vessel, having the following features:
1.1. a tube (22) which
1.1.1. at a first end (22u) is connected to a traction device (10), and
1.1.2. at a second end (220) has a joint (24), on which
1.2. two claws (26), (28) are pivotable in opposite directions, as well as
1.3. a device (38) disposed in an axially movable manner in the tube (22) for swivelling the claws (26), (28) from a position extending substantially in axial direction of the tube (22) through an angle > 0° and ≤ 90° and for fixing the claws (26), (28) in said position, wherein
1.4. the claws (26), (28) at their, in each case, free end are offset in opposite directions and the offset free end of each claw (26), (28) is fashioned in such a way that, when the claws (26), (28) are in a swivelled position relative to the tube (22), said free end presents a bottom end face (26ks), (28ks) extending substantially at right angles to the tube (22), in order after radial swivelling to enable a reliable support of the claws (26), (28) on the upper end face (54o) of a refractory structural part (54).

2. Extraction apparatus according to claim 1, in which the traction device (10) comprises a stand supportable against the metallurgical vessel.

3. Extraction apparatus according to claim 1, in which the joint (24) comprises a shaft, which is mounted in the tube (22) and on which the claws (26), (28) are rotatably disposed.

4. Extraction apparatus according to claim 1, in which the claws (26), (28) are disposed side by side.

5. Extraction apparatus according to claim 1, in which the claws (26), (28) are disposed in a mirror-inverted manner.

6. Extraction apparatus according to claim 1, in which the claws (26), (28) are of an L-shaped design.

7. Extraction apparatus according to claim 6, in which the claws (26), (28) are mounted pivotally along their longer limb (261), (281).

8. Extraction apparatus according to claim 1, in which the device (38) for swivelling the claws (26), (28) comprises two surfaces (38s1), (38s2) inclined in opposite directions.

9. Extraction apparatus according to claim 1, in which the device (38) is movable pneumatically or hydraulically in the tube (22).

10. Extraction apparatus according to claim 1, in which the device (38) is movable manually mechanically in the tube (22).

11. Extraction apparatus according to claim 1, in which the device (38) is arrestable in its respective end positions.

12. Extraction apparatus according to claim 10, in which the device (38) is movable by means of a piston (30), which extends in the tube (22) and by means of a lever (32) is displaceable in axial direction of the tube (22) and after swivelling in peripheral direction of the tube (22) is lockable.

## Revendications

1. Dispositif d'extraction pour un élément moulé (54) résistant au feu qui est inséré dans une paroi ou un fond ( 50) d'un récipient métallurgique avec les caractéristiques suivantes :
1.1. un tube (22) qui
1.1.1. qui est raccordé, au niveau d'une première extrémité (22u), à un dispositif de traction (10) et
1.1.2. qui comprend, au niveau d'une deuxième extrémité (22o), une articulation (24), sur laquelle,
1.2. deux griffes (26, 28) aptes à pivoter dans des directions opposées, ainsi que
1. 3. un dispositif ( 38) disposé de manière mobile axialement dans le tube (22) pour le pivotement des griffes (26, 28) d'une position sensiblement dans la direction axiale du tube (22) d'un angle > 0° et ≤ 90° et pour la fixation des griffes (26, 28) dans cette position, moyennant quoi,
1.4. les griffes (26, 28) sont conçues de manière à ce que leurs extrémités libres respectives soient pliées à l'opposé l'une de l'autre, l'extrémité libre pliée de chaque griffe (26, 28) étant conçue de telle sorte qu'elle comprenne, dans une position pivotée des griffes (26, 28) par rapport au tube (22), une surface frontale ( 26ks, 28ks) inférieure globalement perpendiculaire au tube (22), afin de permettre, après le pivotement radial, un appui fiable des griffes (26, 28) sur la surface frontale (54o) d'un élément moulé (54) résistant au feu.

2. Dispositif d'extraction selon la revendication 1, dans lequel le dispositif de traction (10) comprend un support qui s'appuie contre le récipient métallurgique.

3. Dispositif d'extraction selon la revendication 1, dans lequel l'articulation (24) comprend un arbre logé dans le tube (22), sur lequel les griffes (26, 28) sont disposées de manière rotative.

4. Dispositif d'extraction selon la revendication 1, dans lequel les griffes (26, 28) sont disposées l'une à côté de l'autre.

5. Dispositif d'extraction selon la revendication 1, dans lequel les griffes (26, 28) sont disposées en miroir l'une par rapport à l'autre.

6. Dispositif d'extraction selon la revendication 1, dans lequel les griffes (26, 28) ont une forme de L.

7. Dispositif d'extraction selon la revendication 1, dans lequel les griffes (26, 28) sont logées de manière pivotante le long de leur montant le plus long (261, 281).

8. Dispositif d'extraction selon la revendication 1, dans lequel le dispositif (38) comprend deux surfaces inclinées de manière opposée (38s1, 38s2) pour le pivotement des griffes (26, 28).

9. Dispositif d'extraction selon la revendication 1, dans lequel le dispositif (38) se déplace de manière pneumatique ou hydraulique dans le tube (22).

10. Dispositif d'extraction selon la revendication 1, dans lequel le dispositif (38) se déplace de manière manuelle dans le tube (22).

11. Dispositif d'extraction selon la revendication 1, dans lequel le dispositif (38) peut être bloqué dans ses positions finales respectives.

12. Dispositif d'extraction selon la revendication 10, dans lequel le dispositif (38) se déplace par l'intermédiaire d'un piston (30) disposé dans le tube (22), qui coulisse dans la direction axiale du tube (22) par l'intermédiaire d'un levier et peut être verrouillé, après le pivotement dans la direction de la circonférence du tube (22).
